# EUROPÄISCHE PATENTSCHRIFT

(11) **EP 0 200 929 B1**
(45) Veröffentlichungstag und Bekanntmachung des Hinweises auf die Patenterteilung: **11.12.1991**
(21) Anmeldenummer: 86104626.6
(22) Anmeldetag: 04.04.1986
(51) Int. Cl.: F21M 7/00, F21M 3/14

(54) **Abgeblendeter Fahrzeugscheinwerfer**
Dipped-beam headlight for vehicles
Phare anti-éblouissant pour véhicules

(30) Priorität: 10.05.1985 DE 3516812
(43) Veröffentlichungstag der Anmeldung: 12.11.1986
(73) Patentinhaber: Hella KG Hueck & Co., D-59538 Lippstadt (DE)
(72) Erfinder: Feyerabend, Franz, Dipl.-Ing., D-4790 Paderborn (DE)

(56) Entgegenhaltungen:
- CH-A- 98 941
- DE-U- 3 430 629
- GB-A- 450 348

## Beschreibung

Die Erfindung bezieht sich auf einen abgeblendeten Fahrzeugscheinwerfer mit einem ellipsoidförmigen Reflektor, mit einer im ersten Brennort des Reflektors angeordneten Lichtquelle, mit einer im Strahlengang hinter dem zweiten Brennort eingesetzten und von einem ringförmigen Teil eines mit dem Reflektor verbundenen Gestells getragenen Sammellinse und mit einer im Strahlengang vor der Sammellinse und im Brennort der Sammellinse angeordneten Blende, deren obere im wesentlichen horizontal verlaufende Kante die Hell/Dunkel-Grenze erzeugt.

Ein abgeblendeter Fahrzeugscheinwerfer dieser Art ist aus dem DE-GM 84 30 629 bekannt, bei dem das die Blende tragende Gestell die Form eines Tisches aufweist und den Reflektor, Blende und Sammellinse zu einer festen Einheit verbindet. Die Sammellinse ist von unten her in eine Öffnung der Oberseite des Gestells eingesetzt und liegt mit seinem Außenflansch an dem Rand der Öffnung an. Die Befestigung der Sammellinse an dem Gestell kann durch Kleben oder durch an dem Außenflansch unter Vorspannung anliegenden Federblechen, die an dem Gestell festgenietet oder festgeschraubt sind, erfolgen. Das Einsetzen der Sammellinse zwischen den Beinen in die Öffnung des Gestells und die Befestigung der Sammellinse durch Kleben, Nieten und Schrauben ist umständlich und zeitaufwendig. Außerdem kann bei einem beschädigten Gestell die durch Nieten oder Kleben befestigte Sammellinse nicht demontiert werden. Bei einer Schraub-Verbindung ist nicht immer ein sicherer Festsitz der Sammellinse gewährleistet.

Aufgabe der Erfindung ist es, einen Fahrzeugscheinwerfer mit einem den Reflektor, Blende und Sammellinse zu einer festen Einheit verbindenden Gestell derart auszubilden, daß die Sammellinse sich einfach und schnell von vorn montieren und demontieren läßt. Darüber hinaus soll die Sammellinse sicher festsitzen. Diese Aufgabe wird nach der Erfindung durch folgende Merkmale gelöst:
a) der ringförmige Teil des Gestells ist kreisförmig,
b) über zumindest einen Teil seiner Höhe verjüngt sich der ringförmige Teil in Lichtaustrittsrichtung gesehen in seinem Innendurchmesser,
c) der kleinere Innendurchmesser des ringförmigen Teils entspricht dem Außendurchmesser der Linse,
d) der ringförmige Teil weist auf dem Umfang verteilte radial nach innen vorspringende Ansätze auf,
e) die radial vorspringenden Ansätze dienen als Auflagepunkte für die von dem kleinen Innendurchmesser her eingesetzte Linse,
f) zwischen der Linse und dem sich nach innen verjüngenden ringförmigen Teil ist unter Vorspannung ein Sprengring eingesetzt,
g) der Sprengring preßt sich in einen von der Linse und dem ringförmigen Teil gebildeten Spalt, ohne am Grund des Spaltes aufzuliegen und preßt die Linse gegen die Auflagepunkte.

Bei einer solchen vorteilhaften Ausführungsform kann die Linse einfach und schnell automatisch montiert werden, da die Linse von außen in die Aufnahmeöffnung des Gestells einsetzbar ist und durch einen einfachen Sprengring sicher in dem Gestell festsetzbar ist. Die Demontage der Sammellinse ist bei einem beschädigten Gestell möglich, da sie mit großem Kraftaufwand aus dem Ring herausdrückbar ist.

Bei einer weiteren Ausführungsform der Erfindung ist es vorteilhaft, wenn der ringförmige Teil zwischen der von den Auflagepunkten gebildeten Ebene und dem Ringende mit dem kleineren Durchmesser auf dem Umfang verteilte radial nach innen gerichtete Vorsprünge aufweist, deren zueinandergerichtete Flächen als Zentrierflächen für den Außenrand der Linse dienen. Dadurch ist die Linse nach dem Einsetzen in die Aufnahmeöffnung des Gestells zur optischen Achse zentriert.

Weiterhin ist es vorteilhaft, wenn bei einem im Druckgießverfahren hergestellten Gestell oberhalb der Ansätze und Vorsprünge jeweils eine Aussparung in den ringförmigen Teil eingebracht (J) ist. Dadurch sind für die Entformung in diesen Bereichen keine verstellbaren Werkzeugteile erforderlich.

Ferner ist es vorteilhaft, wenn bei einem aus Blech hergestellten Gestell die Ansätze und die Vorsprünge von aus dem ringförmigen Teil freigeschnittenen und radial nach innen gebogenen Be <7> reichen gebildet sind. Ein solches aus Blech bestehendes Gestell kann sehr kostengünstig hergestellt werden.

Ein weiterer Vorteil ist es, wenn der ringförmige Teil zwischen dem größten und kleinsten Innendurchmesser die Form eines Kegelstumpfes oder eines Kugelabschnittes aufweist.

Bei einer solchen Ausführungsform drückt der Sprengring die Sammellinse mit einer relativ großen Kraft gegen die als Auflagepunkte dienenden Ansätze des Gestells.

Bei einer besonders vorteilhaften Ausführungsform der Erfindung liegt der Sprengring an der vorderen äußeren umlaufenden Kante der Sammellinse unter Vorspannung an, und die dabei auf die Kante wirkenden Kräfte des Sprengringes sind auf einen gemeinsamen Punkt auf der optischen Achse gerichtet. Hierbei ist es zweckmäßig, wenn die äußere umlaufende Kante der Sammellinse, an dem der Sprengring unter Vorspannung anliegt, einen Radius oder eine Abschrägung aufweist. Hierbei ist die Sammellinse durch den Sprengring nicht nur in axialer Richtung festgesetzt, sondern auch in radialer Richtung. Durch das Festsetzen der Sammellinse in radialer Richtung ist die Sammellinse genau zur optischen Achse zentriert.

Die Erfindung ist in der Zeichnung dargestellt, und zwar zeigt
Figur 1 einen vertikalen Längsschnitt entlang der optischen Achse durch die von Sammellinse, Blende und Reflektor gebildete optische Einheit des Scheinwerfers,
Figur 2 eine perspektivische Ansicht des einteilig mit der Blende ausgebildeten Gestells, das mit einem ringförmigen Teil die Sammellinse trägt, und
Figur 3 die Einzelheit X.

In der Zeichnung ist ein Fahrzeugscheinwerfer dargestellt, der im wesentlichen aus einem Ellipsoid-Reflektor 1 und einer zwischen der Sammellinse 2 und dem Reflektor 1 angeordneten Blende 4 besteht. Die innenliegende Reflexionsfläche des Reflektors 1 bildet in den axialen Längsschnitten jeweils eine Halbellipse. In dem Brennpunkt der Halbellipsen ist der Glühfaden 3 einer Glühlampe 5 angeordnet, die von einer ringförmigen in die Scheitelöffnung des Reflektors 1 eingesetzten und mit der Reflektorrückseite verklebten Lampenfassung 6 getragen ist. In der Lampenfassung 6 ist die Glühlampe 5 durch eine an den Sockelteller unter Vorspannung anlegbare Feder 7 festgesetzt. Auf die ringförmige Lampenfassung 6 ist eine aus Gummi bestehende Abdeckkappe 8 aufgesetzt. Die die Hell/Dunkel-Grenze erzeugende Kante 13 der Blende 4 ist zum zweiten Brennort des Reflektors 1 dejustiert und im Brennpunkt der Linse 2 angeordnet.

Die Blende 4 ist einteilig mit einem im Tiefziehverfahren hergestellten becherförmigen Gestell 9 hergestellt. Der Becher 9 verjüngt sich zur Bodenfläche 10 konisch und trägt die von der ausgeschnittenen Bodenfläche 10 her eingesetzte Sammellinse 2. Aus dem ringförmigen Teil 12 des Bechers 9 sind vier am Umfang gleichmäßig verteilte armförmige Stege 16 und 17 freigeschnitten, deren freie Enden 18 durch Schweißen mit dem äußeren umlaufenden Reflektorrand 14 fest verbunden sind. Der zwischen den Stegen 17 aus dem Becher 9 freigeschnittene Steg 19 dient mit seinem freien zur optischen Achse hin abgewinkelten Endabschnitt als Blende 4. Die der Blende 4 benachbarten Stege 17 dienen der Blende 4 als Stützelemente, d. h. nach dem Einjustieren der Blende 4 werden ihre seitlichen Abschnitte 27 mit den Stützelementen 17 verschweißt.

Der ringförmige Teil 12 des Gestells 9 ist kreisförmig und verjüngt sich in dem Teil 11 seiner Höhe in Lichtaustrittsrichtung gesehen in seinem Innendurchmesser. Der ringförmige Teil 12 weist zwischen dem größten und kleinsten Innendurchmesser D und d die Form eines Kugelabschnittes auf. Die in den ringförmigen Teil 12 von dem kleineren Innendurchmesser d her eingesetzte Sammellinse 2 liegt an gleichmäßig auf dem Umfang verteilten von Zungen 30 gebildeten Ansätzen an, die aus dem ringförmigen Teil 12 freigeschnitten und radial nach innen gebogen sind. Die Stirnflächen 31 der zur Sammellinse 2 weisenden Zungen 30 dienen als Auflagepunkte für die Sammellinse 2. Hierbei ist es vorteilhaft, wenn die freien Enden 32 der Zungen 30 z. B. durch Abschneiden so nachgearbeitet sind, daß die Auflagepunkte 31 für die Sammellinse 2 in einer genau vertikal zur optischen Achse stehenden Ebene liegen. Das abgeschnittene freie Ende einer Zunge 30 ist in der Einzelheit X gestrichelt gezeichnet. Zwischen der von den Auflagepunkten der Zungen 30 gebildeten Ebene und dem Ringende 10 mit dem kleineren Durchmesser d sind zwischen den Zungen 30 radial nach innen gerichtete Vorsprünge 33 in den ringförmigen Teil 12 eingebracht. Die Vorsprünge 33 bilden aus dem ringförmigen Teil 12 freigeschnittene Streifen, deren Längsrichtung senkrecht zur optischen Achse verläuft und die durch einen Druck von außen einen bogenförmigen Verlauf erhalten. Die zueinandergerichteten Flächen 34 der Streifen 33 dienen zur Vorzentrierung der Sammellinse 2. Damit die Sammellinse 2 in dem ringförmigen Teil 12 festsetzbar ist, ist zwischen der Sammellinse 2 und dem den ringförmigen Teil 12 nach innen verjüngenden Teil 11 von vorn ein Sprengring 15 unter Vorspannung eingesetzt. Der Sprengring 15 preßt sich in einen von der Sammellinse 2 und dem ringförmigen Teil 12 gebildeten Spalt, ohne am Grund des Spaltes aufzuliegen. An der Sammellinse 2 liegt der Sprengring 15 an der vorderen äußeren umlaufenden und einen Radius aufweisenden Kante 35 unter Vorspannung an. Hierbei sind die auf die Kante 35 der Sammellinse 2 wirkenden Kräfte auf einen gemeinsamen Punkt auf der optischen Achse gerichtet.

## Patentansprüche

1. Abgeblendeter Fahrzeugscheinwerfer mit einem ellipsoidförmigen Reflektor (1), mit einer im ersten Brennort des Reflektors angeordneten Lichtquelle (3), mit einer im Strahlengang hinter dem zweiten Brennort eingesetzten und von einem ringförmigen Teil (12) eines mit dem Reflektor (1) verbundenen Gestells (9) getragenen Sammellinse (2) und mit einer im Strahlengang vor der Sammellinse (2) und im Brennort der Sammellinse angeordneten Blend (4), deren obere im wesentlichen horizontal verlaufende Kante die Hell/Dunkel-Grenze erzeugt, gekennzeichnet durch folgende Merkmale:
a) der ringförmige Teil (12) des Gestells (9) ist kreisförmig,
b) über zumindest einen Teil (11) seiner Höhe verjüngt sich der ringförmige Teil (12) in Lichtaustrittsrichtung gesehen in seinem Innendurchmesser,
c) der kleinere Innendurchmesser (d) des ringförmigen Teils (12) entspricht dem Außendurchmesser der Linse (2),
d) der ringförmige Teil (12) weist auf dem Umfang verteilte radial nach innen vorspringende Ansätze (30) auf,
e) die radial vorspringenden Ansätze (30) dienen als Auflagepunkte für die von dem kleinen Innendurchmesser (d) her eingesetzte Linse (2),
f) zwischen der Linse (2) und dem sich nach innen verjüngenden ringförmigen Teil (12) ist unter Vorspannung ein Sprengring (15) eingesetzt,
g) der Sprengring (15) preßt sich in einen von der Linse (2) und dem ringförmigen Teil (12) gebildeten Spalt, ohne am Grund des Spaltes aufzuliegen und preßt die Linse (2) gegen die Auflagepunkte (31).

2. Abgeblendeter Fahrzeugscheinwerfer nach Anspruch 1, dadurch gekennzeichnet, daß der ringförmige Teil (12) zwischen der von den Auflagepunkten (31) gebildeten Ebene und dem Ringende (10) mit dem kleineren Durchmesser auf dem Umfang verteilte, radial nach innen gerichtete Vorsprünge (33) aufweist, deren zueinandergerichtete Flächen (34) als Zentrierflächen für den Außenrand der Linse (2) dienen.

3. Abgeblendeter Fahrzeugscheinwerfer nach Anspruch 1 oder 2, dadurch gekennzeichnet, daß bei einem im Druckgießverfahren hergestellten Gestell (9) oberhalb der Ansätze (30) und Vorsprünge (33) jeweils eine Aussparung in den ringförmigen Teil (12) eingebracht ist.

4. Abgeblendeter Fahrzeugscheinwerfer nach einem der vorstehenden Ansprüche, dadurch gekennzeichnet, daß bei einem aus Blech hergestellten Gestell (9) die Ansätze (30) und die Vorsprünge (33) von aus dem/ringförmigen Teil (12) freigeschnittenen und radial nach innen gebogenen Bereichen gebildet sind.

5. Abgeblendeter Fahrzeugscheinwerfer nach einem der vorstehenden Ansprüche, dadurch gekennzeichnet, daß der ringförmige Teil (12) zwischen dem größten und kleinsten Innendurchmesser die Form eines Kegelstumpfes oder eines Kugelabschnittes aufweist.

6. Abgeblendeter Fahrzeugscheinwerfer nach einem der vorstehenden Ansprüche, dadurch gekennzeichnet, daß der Sprengring (15) an der vorderen äußeren umlaufenden Kante (35) der Sammellinse (2) unter Vorspannung anliegt und die dabei auf die Kante (35) wirkenden Kräfte des Sprengringes (15) auf einen gemeinsamen Punkt auf der optischen Achse gerichtet sind.

7. Abgeblendeter Fahrzeugscheinwerfer nach Anspruch 6, dadurch gekennzeichnet, daß die äußere umlaufende Kante (35) der Sammellinse (2), an der der Sprengring (15) unter Vorspannung anliegt, einen Radius oder eine Abschrägung aufweist.

## Claims

1. Dipped-beam vehicle headlamp with an ellipsoidal reflector (1), with a light source (3) arranged in the first focal point of the reflector, with a collector lens (2) inserted in the beam path behind the second focal point and carried by an annular part (12) of a frame (9) connected to the reflector (1), and with a screen (4) which is arranged in the beam path in front of the collector lens (2) and in the focal point of the collector lens and the upper edge of which, running essentially horizontally, produces the dividing line between light and dark, characterised by the following features:
a) the annular part (12) of the frame (9) is circular,
b) the internal diameter of the annular part (12) narrows, over at least a portion (11) of its height, in the direction in which the light leaves,
c) the smaller internal diameter (d) of the annular part (12) corresponds to the external diameter of the lens (2),
d) the annular part (12) has radially inwardly projecting lugs (30) distributed over its circumference,
e) the radially projecting lugs (30) serve as bearing points for the lens (2) which is inserted from the side of the small internal diameter (d),
f) a spring ring (15) is inserted under pretension between the lens (2) and the inwardly narrowing annular part (12),
g) the spring ring (15) is pressed into a groove formed by the lens (2) and the annular part (12) without bearing on the bottom of the groove and presses the lens (2) against the bearing points (31).

2. Dipped-beam vehicle headlamp according to Claim 1, characterised in that the annular part (12) has, between the plane formed by the bearing points (31), and the end of the ring (10) with the smaller diameter, radially inwardly pointing projections (33) distributed over its circumference and the confronting surfaces (34) of which serve as centring surfaces for the outer edge of the lens (2).

3. Dipped-beam vehicle headlamp according to Claim 1 or 2, characterised in that, in a frame (9) produced using the die-casting method, a recess is in each case introduced into the annular part (12) above the lugs (30) and projections (33).

4. Dipped-beam vehicle headlamp according to one of the preceding claims, characterised in that, in a frame (9) produced from sheet metal, the lugs (30) and the projections (33) are formed from the regions cut away from the annular part (12) and bent radially inwards.

5. Dipped-beam vehicle headlamp according to one of the preceding claims, characterised in that the annular part (12) between the largest and smallest internal diameter has the shape of a frustum or a spherical segment.

6. Dipped-beam vehicle headlamp according to one of the preceding claims, characterised in that the spring ring (15) bears under pretension against the front outer circumferential edge (35) of the collector lens (2), and the forces of the spring ring (15) which are thus exerted on the edge (35) are directed towards a common point on the optical axis.

7. Dipped-beam vehicle headlamp according to Claim 6, characterised in that the outer circumferential edge (35) of the collector lens (2) against which the spring ring (15) bears under pretension has a radius or a bevel.

## Revendications

1. Projecteur de feu de croisement pour véhicule comprenant un réflecteur ellipsoïdal (1), une source lumineuse (3) disposée en un premier foyer du réflecteur, une lentille convergente (2); disposée sur le trajet du faisceau, en aval du deuxième foyer, et portée par une partie annulaire (12) d'un support (9) solidaire du réflecteur (1), et un diaphragme (4) disposé sur le trajet du faisceau, en amont la lentille convergente (2) et au foyer de la lentille convergente, et dont le bord supérieur, qui s'étend sensiblement horizontalement, engendre la limite clair/sombre, caractérisé par les caractéristiques suivantes :
a) la partie annulaire (12) du support (9) est de forme circulaire,
b) sur au moins une partie (11) de sa hauteur, la partie annulaire (12) se rétrécit en diamètre intérieur, considéré dans le sens de la sortie de la lumière,
c) le petit diamètre intérieur (d) de la partie annulaire (12) correspond au diamètre extérieur de la lentille (2),
d) la partie annulaire (12) présente des becquets (30) faisant saillie radialement vers l'intérieur, qui sont répartis sur la périphérie ;
e) les becquets (30) en saillie radiale servent de point de portée pour la lentille (2) qui est emboîtée par le petit diamètre intérieur (d),
f) une bague d'arrêt élastique (15) est interposée avec précontrainte entre la lentille (2) et la partie annulaire (12) qui se rétrécit vers l'intérieur,
g) la bague d'arrêt élastique (15) se coince dans une fente formée par la lentille (2) et la partie annulaire (12), sans s'appuyer au fond de la fente, et serre la lentille (2)contre les points de portée (31).

2. Projecteur de feu de croisement pour véhicule selon la revendication 1, caractérisé en ce que, entre le plan formé par les points de portée (31) et l'extrémité (10) de l'anneau qui présente le plus petit diamètre, la partie annulaire (12) présente des saillies (33) dirigées radialement vers l'intérieur, réparties sur la périphérie, dont les surfaces (34) qui sont dirigées les unes vers les autres, servent de surfaces de centrage pour le bord extérieur de la lentille.

3. Projecteur de feu de croisement pour véhicule selon la revendication 1 ou 2, caractérisé en ce que, dans le cas où le support (9) est fabriqué par un procédé de fonderie sous pression, un évidement est ménagé au-dessus de chacun des becquets (30) et chacune des saillies (33).

4. Projecteur de feu de croisement pour véhicule selon une des revendications précédentes, caractérisé en ce que, dans le cas où le support (9) est fabriqué en tôle, les becquets (30) et les saillies (33) sont formés par des régions découpées dans la partie annulaire (12) et repliées radialement vers l'intérieur.

5. Projecteur de feu de croisement pour véhicule selon une des revendications précédentes, caractérisé en ce qu'entre le diamètre intérieur maximum et le diamètre intérieur minimum, la partie annulaire (12) présente la forme d'un tronc de cône ou d'un segment de sphère.

6. Projecteur de feu de croisement pour véhicule selon une des revendications précédentes, caractérisé en ce que la bague d'arrêt élastique (15) est appliquée avec précontrainte contre l'arête extérieure périphérique avant (35) de la lentille convergente (2) et les forces de la bague d'arrêt élastique (15) qui agissent sur l'arête (35) sont dirigées vers un point commun situé sur l'axe optique.

7. Projecteur de feu de croisement pour véhicule selon la revendication 6, caractérisé en ce que l'arête extérieure périphérique (35) de la lentille convergente (2), contre laquelle la bague d'arrêt élastique (15) est appuyée avec précontrainte, présente un arrondi ou un biseau.
